# EUROPÄISCHE PATENTANMELDUNG

(11) **EP 4 043 793 A1**
(43) Veröffentlichungstag der Anmeldung: **17.08.2022**
(21) Anmeldenummer: 22151774.1
(22) Anmeldetag: 17.01.2022
(51) Int. Cl.: F23N 5/02, F23D 14/02, F23L 5/02, F23N 5/08, F23N 5/24, F23D 14/82

(54) **VERFAHREN UND ANORDNUNG ZUR ERKENNUNG EINES FLAMMENRÜCKSCHLAGES IN EINEM VORMISCH-BRENNER**

(30) Priorität: 05.02.2021 DE 102021102713
(71) Anmelder: Vaillant GmbH, 42859 Remscheid (DE)
(72) Erfinder: Oerder, Bodo, 42897 Remscheid (DE); Richter, Klaus, 42855 Remscheid (DE); Reinert, Andreas, 58455 Witten (DE); Altendorf, Frank, 51467 Bergisch Gladbach (DE); Hopf, Matthias, 42855 Remscheid (DE)
(74) Vertreter: Popp, Carsten

(57) **Zusammenfassung**

Die Erfindung betrifft ein Verfahren und eine Anordnung zum Feststellen eines Rückschlages einer Flamme (19) in einem Heizgerät (1), welches einen Brenner (10) aus gelochtem Blech mit Löchern (18) zum Austritt eines Brenngas-Luft-Gemisches in einen Verbrennungsraum (4) aufweist, wobei der Brenner (10) einen Innenraum (15) begrenzt, wobei die Flamme (19) an oder über einer Außenoberfläche (16) des Brenners (10) brennt und der Rückschlag von der Außenoberfläche (16) durch mindestens eines der Löcher (18) zu einer Innenoberfläche (17) und in den Innenraum (16) des Brenners (10) erfolgt und wobei ein thermischer und/oder optischer Effekt des Rückschlages mittels mindestens eines Sensors (11, 12) in dem Innenraum (15) des Brenners (10) beobachtet wird. Die vorliegende Erfindung erlaubt es, mit einer einfachen und robusten Instrumentierung im Innenraum (15) eines Brenners (10) Rückschläge von Flammen (19) sicher zu detektieren, und Gegenmaßnahmen rechtzeitig einzuleiten.

## Beschreibung

Die Erfindung betrifft ein Verfahren und eine Anordnung zur Erkennung eines Flammenrückschlages in einen Brenner, der mit einem Gemisch aus einem Brenngas und Luft betrieben wird (Vormisch-Brenner).

Solche Brenner sind häufig aus gelochtem Blech gefertigt und können als sogenannte Flach- oder Zylinderbrenner ausgeführt werden. Meist werden runde Löcher verwendet, aber auch längliche Schlitze und andere Formen der Löcher sind möglich. Die Dimensionierung der Löcher sowie deren Anzahl/Flächeneinheit und Anordnung hat Einfluss auf die Flammenstabilität bei einer Verbrennung in einem Verbrennungsraum sowie auf die Verbrennungshygiene (Vollständigkeit der Verbrennung und Produktion von Schadstoffen). Je nach Eigenschaften eines eingesetzten Brenngases kann es bei gegebenem Brenner dazu kommen, dass die Flamme nicht auf oder kurz oberhalb einer Brenneroberfläche brennt, sondern in das Lochblech hineinwandert und sich das Brenngas-Luftgemisch bereits ungewollt auf der Innenseite des Lochbleches entzündet. Dies kann bei häufigem Auftreten zu thermischer Überlastung von Bauteilen im Brenner und/oder in einem vorgelagerten Gemischweg führen. Die Gefahr eines solchen Rückzündens ist dann besonders groß, wenn die Flammengeschwindigkeit des Brenngas-Luftgemisches höher ist als die Ausström-Geschwindigkeit an den Brennerlöchern/-schlitzen. Dies ist speziell beim Einsatz von reinem Wasserstoff als Brenngas oder Brenngas mit einem hohen Wasserstoffanteil von über 50% der Fall. In der Regel startet eine Rückzündung nur an einem oder wenigen Löchern/Schlitzen und breitet sich von dort aus. An welcher Stelle genau kann man nicht voraussagen, weil dies von Strömungs-Turbulenzen, thermischen Schwankungen und/oder anderen äußeren Einflüssen abhängen kann.

Wasserstoff unterscheidet sich bei seiner Verbrennung in mehreren Punkten von bisher häufig verwendeten Brenngasen, insbesondere ist eine Wasserstofflamme für das menschliche Auge fast unsichtbar, strahlt weniger Wärme ab als mit kohlenstoffhaltigen Brennstoffen erzeugte Flammen, und es werden andere Messsysteme benötigt als bei Heizgeräten für Brennstoffe aus Kohlenwasserstoffen. Trotzdem betrifft die vorliegende Erfindung gerade auch Brenner für Wasserstoff als Brenngas.

Bisher gibt es in Heizgeräten keine systematische Detektion von Flammenrückschlägen, sondern eher die Bemühung, durch geeignete Wahl von Betriebsparametern (die die Ausström-Geschwindigkeit größer als die Flammengeschwindigkeit halten) und geeignete Dimensionierung der Löcher die Wahrscheinlichkeit eines Flammenrückschlages zu senken. Zwar machen sich Flammenrückschläge z. B. durch Druckstöße und Geräusche bemerkbar, jedoch ist eine sichere Unterscheidung von anderen Effekten schwierig.

Aufgabe der vorliegenden Erfindung ist es, die mit Bezug auf den Stand der Technik geschilderten Probleme zumindest teilwiese zu lindern und insbesondere, in einem mit einem Brenngas-Luft-Gemisch betriebenen Heizgerät einen Flammenrückschlag sicher zu detektieren, um entsprechende Maßnahmen zur Vermeidung oder auch eine Abschaltung des Heizgerätes einleiten zu können. Insbesondere sollen ein Verfahren und eine Anordnung geschaffen werden zum Feststellen eines Flammenrückschlages, wobei die Anordnung einfach und geeignet für einen Alltagsbetrieb eines Heizgerätes sein soll.

Zur Lösung dieser Aufgabe dienen ein Verfahren und eine Anordnung sowie ein Computerprogrammprodukt gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt weitere Ausführungsbeispiele an.

Hierzu trägt ein Verfahren bei zum Feststellen eines Rückschlages einer Flamme (Flammenrückschlag) in einem Heizgerät, welches einen Brenner aus gelochtem Blech mit Löchern zum Austritt eines Brenngas-Luft-Gemisches in einen Verbrennungsraum aufweist, wobei der Brenner einen Innenraum begrenzt, wobei die Flamme an und/oder über einer Außenoberfläche des Brenners brennt und der Rückschlag von der Außenoberfläche zu einer Innenoberfläche und in den Innenraum des Brenners erfolgt und wobei zumindest ein thermischer und/oder optischer Effekt des Rückschlages mittels mindestens eines Sensors in dem Innenraum des Brenners beobachtet wird.

Beim Betrieb eines Brenners ist es im Innenraum fast dunkel, weil kaum Licht von den Flammen außerhalb des Brenners durch die Löcher in den Innenraum fällt. Auch ist es im Innenraum relativ kalt gegenüber dem Verbrennungsraum außerhalb des Brenners, weil Luft und Brenngas typischerweise etwa auf Umgebungstemperatur zugeführt werden. Bei einem Flammenrückschlag in den Innenraum entstehen im Innenraum zumindest kurzzeitig eine Temperaturerhöhung und eine Lichtemission, welche beide mit Sensoren gemessen und aufgrund ihres Charakteristischen Erscheinens und/oder Verlaufs als Anzeichen für einen Flammenrückschlag interpretiert werden können.

Bevorzugt wird ein thermischer Effekt mittels mindestens eines Temperatursensors beobachtet. Im Falle eines Flammenrückschlags kommt es zu einer kurzzeitigen Temperaturerhöhung am Temperatursensor bzw. an mehreren Temperatursensoren, welche als Transient oder Schwellwert ausgewertet werden kann. Als Temperatursensoren kommen z.B. Thermoelemente in Frage, insbesondere solche, die nicht nur punktuell, sondern linienförmig ausgebildet sind. Thermoelemente sind robust, wartungsarm und langlebig.

Alternativ oder additiv kann ein optischer Effekt mittels mindestens eines optischen Sensors, der mindestens einen Teilbereich des Innenraumes erfasst, beobachtet werden. Im Regelfall fällt kaum Licht durch die Löcher im Brenner aus dem Brennraum in den Innenraum oder einen vorgelagerten Gemischweg. Im Fall des Flammenrückschlags wird sich Licht in den Gemischweg ausbreiten. Dieses kann, je nach verwendetem Brenngas, sowohl im ultravioletten als auch im infraroten Bereich liegen. Bei der Verbrennung von Wasserstoff ist der ultraviolette Anteil dominierend, so dass dafür ein für diesen Anteil empfindlicher optischer Sensor verwendet wird.

Insbesondere werden nach Feststellung eines Rückschlags (i) Parameter beim Betrieb des Heizgerätes geändert oder (ii) das Heizgerät ausgeschaltet und möglicherweise mit veränderten Parametern wieder gestartet, wobei (jeweils) mindestens ein Parameter so verändert wird, dass die Wahrscheinlichkeit eines Rückschlages der Flamme verringert wird. Wird durch eines der bisher beschriebenen Verfahren ein Flammenrückschlag erkannt, so können Gegenmaßnahmen eingeleitet werden. Im einfachsten Fall wird der Brenner nicht wieder gestartet und z.B. eine Wartungs- bzw. Warnmeldung auf einer Anzeigeeinheit (oder z. B. per Datenübertragung an eine Zentrale) ausgegeben.

Alternativ oder additiv können für den nächsten Brennerzyklus auch die Betriebsparameter so angepasst werden, dass kein Flammenrückschlag mehr passiert. Man kann z.B. durch Anhebung einer Gebläse-Drehzahl und ggf. proportional dazu einer Gasmenge in dem Heizgerät den Brenngas-Luft-Volumenstrom anheben. Dadurch erhöht sich die Strömungsgeschwindigkeit in den Löchern im Brenner und ist dann oberhalb der Flammengeschwindigkeit, so dass kein Risiko für einen Flammenrückschlag mehr besteht.

Es kann auch z. B. ausreichen, das Brennstoff-Luft-Gemisch abzumagern, indem man entweder bei konstantem Brenngas-Volumenstrom die Luftmenge erhöht (durch Erhöhung der Gebläse-Drehzahl) oder bei konstanter Gebläse-Drehzahl die Gasmenge durch Verstellung eines Gasventils reduziert. Auch durch diese Maßnahmen erhöht man die Strömungsgeschwindigkeit bzw. reduziert man die Flammengeschwindigkeit.

Zur Lösung der Aufgabe dient auch eine Anordnung in einem Heizgerät zum Feststellen eines Rückschlages einer Flamme, die an oder über einer Außenoberfläche eines Brenners aus einem gelochten Blech mit Löchern zum Austritt eines Brenngas-Luft-Gemisches in einem Verbrennungsraum brennt, hin zu einer Innenoberfläche des Brenners, wobei in einem von dem gelochten Blech begrenzten Innenraum des Brenners mindestens ein optischer Sensor und/oder mindestens ein Temperatursensor vorhanden ist, der mit einer Auswerteeinheit verbunden ist.

Bevorzugt ist der Sensor mindestens ein optischer Sensor, der mindestens einen Teilbereich des Innenraumes erfasst und empfindlich für Emissionen ist, die bei Verbrennung des Brenngas-Luft-Gemisches entstehen. Günstig ist es beispielsweise, wenn der optische Sensor so ausgerichtet und ausgebildet ist, dass er sich im Innenraum ausbreitende Flammen detektieren kann. Dazu insbesondere kann eine Position in der Nähe eines Einlasses für Brenngas-Luft-Gemisch dienen.

In einer anderen Ausführungsform ist der Sensor mindestens ein Temperatursensor, der in mindestens einer für thermische Effekte eines Rückschlages repräsentativen Zone des Innenraumes angeordnet ist. Da die Flammen bei einem Rückschlag von der Innenoberfläche des Brenners ausgehend nach innen wandern, ist z. B. eine Anordnung entlang der Innenoberfläche (in Kontakt oder in der Nähe) sinnvoll, wobei es für verschiedene Orte der Entstehung eines Flammenrückschlages besonders nützlich ist, mehrere solche Temperatursensoren verteilt über die Innenoberfläche vorzusehen.

Besonders bevorzugt sind mehrere Sensoren vorhanden, darunter mindestens ein optischer Sensor und mindestens ein Temperatursensor. Dabei können mehrere Sensoren der gleichen Art auch zusammengeschaltet sein, um die Anzahl an Zuleitungen zu begrenzen und trotzdem möglichst umfassend den Innenraum zu überwachen.

Insbesondere sind alle Sensoren mit einer Auswerteeinheit verbunden, die eingerichtet ist, aus den von den Sensoren übermittelten Messwerten Rückschläge von Flammen zu erkennen und dies an eine Steuer- und Regeleinheit weiterzugeben.

Ein weiterer Aspekt betrifft auch ein Computerprogramprodukt umfassend Befehle, die bewirken, dass die beschriebene Anordnung das beschriebene Verfahren ausführt. Die Auswertung der vom Sensor gemessenen Daten und deren weitere Verwendung im Heizgerät benötigen ein Programm und Daten für die Steuerung des Heizgerätes, wobei beides gelegentlich aktualisiert werden muss.

Die Erläuterungen zum Verfahren können zur näheren Charakterisierung der Anordnung herangezogen werden, und umgekehrt. Die Anordnung kann auch so eingerichtet sein, dass damit das Verfahren durchgeführt wird.

Ein schematisches Ausführungsbeispiel der Erfindung, auf das diese jedoch nicht beschränkt ist, und die Funktionsweise des Verfahrens werden nun anhand der Zeichnung näher erläutert. Es stellt dar:
Fig. 1: ein Heizgerät mit im Brenner angeordneten Messsystemen und
Fig. 2: eine Vergrößerung eines Ausschnitts mit dem Brenner aus Fig. 1.

Fig. 1 zeigt schematisch ein Heizgerät 1, welches mit einem Brenngas, insbesondere Wasserstoff oder einem wasserstoffhaltigen Brenngas, betreibbar ist. Über eine Luftansaugung 2 wird Luft von einem Gebläse 3 zu einem Verbrennungsraum 4 geführt. Der Luft wird ein über eine Brenngaszufuhr 5 und ein Brenngasventil 6 in einem Mischelement 7 Brenngas zugemischt. Dieses Brenngas-Luft-Gemisch strömt durch einen Brenner 10 und durch Löcher 18 in diesem in den Verbrennungsraum 4, wo es unter Bildung von Flammen 19 verbrannt wird. Die Flammen werden meist von einer Zündelektrode 24 gezündet, die über eine Zündleitung 25 angesteuert wird. In einem normalen Betrieb strömt das Gemisch so schnell aus den Löchern 18, dass Flammen 19 stabil an oder über einer Außenoberfläche 16 des Brenners 10 brennen und nicht durch die Löcher 18 zu einer Innenoberfläche 17 des Brenners 10 und damit in einen Innenraum 15 des Brenners 10 gelangen können. Die Löcher 18 sind so geformt, dimensioniert und in Anzahl und Verteilung gewählt, dass bei allen Betriebszuständen stabile Flammen entstehen können. Dies ist jedoch bei Wasserstoff schwieriger als bei anderen Brenngasen, da Wasserstoff-Luftgemisch eine sehr hohe Flammengeschwindigkeit hat und bei seiner Verbrennung viel Energie pro Volumeneinheit frei wird. Typischerweise hat ein Brenner 10 eine zylindrische Form mit einer eingangsseitigen Stirnseite 22 und einer ausgangsseitigen Stirnseite 23, wobei die Löcher nur in einem zylindrischen Mantel angeordnet sind. Es gibt aber auch andere Bauformen von Brennern, für die das hier vorgeschlagene Konzept ebenfalls sinngemäß anwendbar ist. Bei der Verbrennung entstehende Abgase werden über eine Abgasanlage 26 abgeführt. Eine Steuer- und Regeleinheit 8 steuert bzw. regelt den gesamten Betrieb des Heizgerätes 1, insbesondere durch Daten über Steuerleitungen 14 an das Gebläse 3 und das Brenngasventil 6. Auch ein Zündvorgang mittels der Zündelektrode 24 beim Start des Heizgerätes 1 wird durch die Steuer- und Regeleinheit 8 gesteuert.

Beim Start oder Betrieb des Heizgerätes 1 kann nicht immer ausgeschlossen werden, dass es zu einem sogenannten Rückschlag von Flammen 19 durch eine oder mehrere der Löcher 18 kommt. Dabei gelangt eine Flamme 19 von der Außenoberfläche 16 des Brenners 10 zur Innenoberfläche 17 und entzündet dort das Brenngas-Luft-Gemisch im Innenraum 15. Dies führt zu unerwünschten Effekten und kann sogar Schäden durch Druckimpulse oder überhöhte Temperatur an dafür nicht ausgelegten Teilen auslösen. Neben Maßnahmen zur Verhinderung von Rückschlägen oder zur Verringerung von deren Folgen ist es daher auch wünschenswert, Rückschläge schnell zu erkennen, um Gegenmaßnahmen einleiten zu können. Dazu dienen mindestens ein optischer Sensor 12 und/oder mindestens ein Temperatursensor 11, die im Innenraum 15 angeordnet sind. Bevorzugt werden beide Arten von Sensoren gleichzeitig eingesetzt, bei Bedarf auch mehrere von einer Art räumlich verteilt, um Rückschläge überall im Brenner möglichst sicher detektieren zu können. Die Sensoren 11, 12 sind über Messleitungen 13 mit einer Auswerteeinheit 9 verbunden, die die Messwerte der Sensoren 11, 12 auswertet und bei für Rückschläge charakteristischen Verläufen diese erkennt und an die Steuer- und Regeleinheit 8 weitergibt. Diese kann dann geeignete Maßnahmen einleiten, insbesondere eine Warnmeldung und/oder ein Warnsignal abgeben, das Heizgerät abschalten und eventuell mit geänderten Betriebsparametern neu starten und/oder auch im Betreib Parameter ändern. Dabei werden Parameter so verändert, dass die Austrittsgeschwindigkeit des Brennstoff-Luft-Gemisches aus den Löchern 18 steigt und damit die Wahrscheinlichkeit eines Rückschlages fällt. Um möglichst alle Rückschläge unabhängig vom Ort ihrer Entstehung detektieren zu können sollte ein optischer Sensor 12 einen möglichst großen Teilbereich 20 des Innenraumes 15 erfassen (d. h. Licht aus diesem Teilbereich 20 detektieren) können. Dazu kann der Sensor 12 bevorzugt an einer der Stirnseiten 22, 23 angeordnet und auf den Innenraum 15 ausgerichtet sein. Eine Anordnung an der eingangsseitigen Stirnseite 22 kann sinnvoll sein, da seine Messleitung 13 bevorzugt nicht durch den Verbrennungsraum 4 verlaufen sollte, sondern durch die eingangsseitige Stirnseite 22. Ein Temperatursensor 11 sollte in einer repräsentativen Zone 21 angeordnet sein (also einer Zone, die bei Rückschlägen an unterschiedlichen Orten möglichst gleichermaßen beeinflusst wird). Es kann aber zur sicheren Erfassung aller Rückschläge sinnvoll oder erforderlich sein, mehrere, bevorzugt 5 -15 cm [Zentimeter] langgestreckte Sensoren 11 zu verwenden. Diese können insbesondere nahe oder an der Innenoberfläche 17 verlaufen, da dort die stärksten Temperatureffekte eines Rückschlages zu erwarten sind.

Die vorliegende Erfindung erlaubt es, mit einer einfachen und robusten Instrumentierung im Innenraum 15 eines Brenners 10 Rückschläge von Flammen 19 sicher zu detektieren und Gegenmaßnahmen rechtzeitig einzuleiten.

### Bezugszeichenliste

- 1: Heizgerät
- 2: Luftansaugung
- 3: Gebläse
- 4: Verbrennungsraum
- 5: Brenngaszufuhr
- 6: Brenngasventil
- 7: Mischelement
- 8: Steuer- und Regeleinheit
- 9: Auswerteeinheit
- 10: Brenner
- 11: Temperatursensor
- 12: Optischer Sensor
- 13: Messleitungen
- 14: Steuerleitungen
- 15: Innenraum (des Brenners)
- 16: Außenoberfläche (des Brenners)
- 17: Innenoberfläche (des Brenners)
- 18: Löcher
- 19: Flammen
- 20: Teilbereich
- 21: Repräsentative Zone
- 22: Eingangsseitige Stirnseite
- 23: Ausgangsseitige Stirnseite
- 24: Zündelektrode
- 25: Zündleitung
- 26: Abgasanlage

## Patentansprüche

1. Verfahren zum Feststellen eines Rückschlages einer Flamme (19) in einem Heizgerät (1), welches einen Brenner (10) aus gelochtem Blech mit Löchern (18) zum Austritt eines Brenngas-Luft-Gemisches in einen Verbrennungsraum (4) aufweist, wobei der Brenner (10) einen Innenraum (15) begrenzt, wobei die Flamme (19) an oder über einer Außenoberfläche (16) des Brenners (10) brennt und der Rückschlag von der Außenoberfläche (16) durch mindestens eines der Löcher (18) zu einer Innenoberfläche (17) und in den Innenraum (15) des Brenners (10) erfolgt und wobei zumindest ein thermischer Effekt des Rückschlages oder ein optischer Effekt des Rückschlages der Flamme (19) mittels mindestens eines Sensors (11, 12) in dem Innenraum (15) des Brenners (10) beobachtet wird.

2. Verfahren nach Anspruch 1, wobei ein thermischer Effekt des Rückschlages der Flamme (19) mittels mindestens eines Temperatursensors (11) beobachtet wird.

3. Verfahren nach Anspruch 1 oder 2, wobei ein optischer Effekt des Rückschlages der Flamme (19) mittels mindestens eines optischen Sensors (12), der mindestens einen Teilbereich (20) des Innenraumes (15) erfasst, beobachtet wird.

4. Verfahren nach einem der vorhergehenden Ansprüche, wobei nach Feststellung eines Rückschlags der Flamme (19) Parameter beim Betrieb des Heizgerätes (1) geändert oder das Heizgerät (1) ausgeschaltet und mit veränderten Parametern wieder gestartet wird, und wobei mindestens ein Parameter so verändert wird, dass die Wahrscheinlichkeit eines Rückschlages der Flamme (19) verringert wird.

5. Anordnung in einem Heizgerät (1) zum Feststellen eines Rückschlages einer Flamme (19), die an oder über einer Außenoberfläche (16) eines Brenners (10) aus einem gelochten Blech mit Löchern (18) zum Austritt eines Brenngas-Luft-Gemisches in einem Verbrennungsraum (4) brennt, zu einer Innenoberfläche (17) des Brenners (10), wobei in einem von dem gelochten Blech begrenzten Innenraum (15) des Brenners (10) mindestens ein optischer Sensor (12) und/oder mindestens ein Temperatursensor (11) vorhanden ist, der mit einer Auswerteeinheit (9) verbunden ist.

6. Anordnung nach Anspruch 5, wobei der Sensor mindestens ein optischer Sensor (12) ist, der mindestens einen Teilbereich (20) des Innenraumes (15) erfasst und empfindlich für Emissionen ist, die bei Verbrennung des Brenngas-Luft-Gemisches entstehen.

7. Anordnung nach Anspruch 5, wobei der Sensor mindestens ein Temperatursensor (11) ist, der in mindestens einer für thermische Effekte eines Rückschlages der Flamme (19) repräsentativen Zone (21) des Innenraumes (15) angeordnet ist.

8. Anordnung nach Anspruch 7, wobei mindestens ein Temperatursensor (11) mit einer Länge von 5 bis 15 cm entlang der Innenoberfläche (17) des Brenners (10) verläuft.

9. Anordnung nach einem der Ansprüche 5 bis 8, wobei mehrere Sensoren (11, 12) vorhanden sind, darunter mindestens ein optischer Sensor (12) und mindestens ein Temperatursensor (11).

10. Anordnung nach einem der Ansprüche 5 bis 9, wobei alle Sensoren (11, 12) mit einer Auswerteeinheit (9) verbunden sind, die eingerichtet ist, aus den von den Sensoren (11, 12) übermittelten Messwerten Rückschläge von Flammen (19) zu erkennen und dies an eine Steuer- und Regeleinheit (8) weiterzugeben.

11. Computerprogramprodukt umfassend Befehle, die bewirken, dass die Anordnung nach einem der Ansprüche 5 bis 10 das Verfahren nach einem der Ansprüche 1 bis 4 ausführt.
